# FASCICULE DE BREVET EUROPEEN

(11) **EP 0 175 700 B1**
(45) Date de publication et mention de la délivrance du brevet: **25.05.1988**
(21) Numéro de dépôt: 85900623.1
(22) Date de dépôt: 11.02.1985
(51) Int. Cl.: A44C 5/10

(54) **BRACELET POUR HORLOGERIE OU BIJOUTERIE**
UHRARMBAND ODER SCHMUCKARMBAND
BRACELET FOR THE JEWELLERY AND WATCH MAKING INDUSTRY

(30) Priorité: 13.02.1984 CH 671/84
(43) Date de publication de la demande: 02.04.1986
(73) Titulaire: TSCHANZ, Pierre, CH-8700 Küsnacht (CH); HAGMANN, Jean-Pierre, CH-1213 Onex (CH)
(72) Inventeur: TSCHANZ, Pierre, CH-8700 Küsnacht (CH); HAGMANN, Jean-Pierre, CH-1213 Onex (CH)
(74) Mandataire: Siebert, Rolf, Dipl.-Masch.Ing.ETH
(86) Numéro de dépôt international: CH8500023
(87) Numéro de publication internationale: WO8503417

(56) Documents cités:
- DE-A- 1 460 162
- FR-A- 1 228 216
- FR-A- 2 040 032
- US-A- 1 476 462

## Description

L'invention a pour objet un bracelet pour horlogerie ou bijouterie, comportant plusieurs rangées longitudinales parallèles, chaque rangée étant composée d'éléments qui, au sens longitudinal du bracelet, sont reliés entre eux d'une manière flexible par des mailles, les éléments de deux rangées voisines étant reliés entre eux en sens transversal par d'autres mailles, chaque élément étant constitué d'un élément supérieur formé par un dessus équipé de piliers ainsi que d'une plaque de fond reliée aux extrémités libres des piliers.

Un tel bracelet est déjà connu du document DE-A-1 460 162, dans lequel des maillons pour l'assemblage des objets décoratifs, notamment des bandes ou chaînes utilisées en bijouterie, sont illustrés. Chaque maillon est relié d'une manière flexible à un maillon voisin par un organe de liaison ou maille, ces liaisons étant possible tant à la direction transversale que longitudinale. Chaque maillon est constitué d'un élément supérieur comportant des piliers s'étendant vers une plaque de fond qui est reliée aux extrémités libres d'eux. Pour effectuer cette liaison, la plaque de fond est munie des embouchures correspondantes dans lesquelles s'emboîtent ces extrémités. Par conséquent, la plaque de fond présente nécessairement une certaine épaisseur qui ne peut plus être diminuée, et pour raisons de symétrie les éléments supérieurs possèdent la même épaisseur, ce qui rend le maillon lourd, donc de moindre élégance pour le but prévu. Les mailles reliant ces maillons ou éléments sont des plaques minces, portant des ouvertures qui correspondent au diamètre des piliers. Du fait que l'élément supérieur et la plaque de fond, de par leur épaisseur, doivent être assemblés très proches l'un à l'autre, et en vue du diamètre des ouvertures adapté aux piliers, il n'y a pratiquement pas de jeu entre les maillons, surtout pas dans la direction perpendiculaire au plan desdits maillons. Toutefois, un tel jeu est indispensable si on désire les utiliser pour un bracelet dans lequel, en le portant au bras, chaque maillon d'une rangée se trouve dans un plan différent de ceux des éléments adjacents.

Pour assurer ce jeu, on a déjà prévu de relier les éléments par des axes ou barres transversales, mais ces barres ne permettent une position angulaire des éléments voisins que dans la même rangée et pas entre des rangées adjacentes ; d'ailleurs une telle mesure nécessite un décalage des éléments d'une rangée par rapport à ceux des rangées adjacentes.

L'invention a pour but de remédier à ces inconvénients et de créer un bracelet dans lequel la flexibilité des éléments adjacents ou souplesse est assuré non seulement dans la direction longitudinale mais aussi transversale, tout en tenant l'épaisseur de chaque élément à un minimum.

Un autre but de l'invention est de simplifier la fabrication du bracelet en prévoyant des éléments constitutifs qui sont composés d'un minimum de parties.

Ces buts sont atteints par le bracelet selon l'invention qui est défini dans la revendication 1.

Une forme d'exécution préférée du bracelet selon l'invention est illustrée dans le dessin annexé dans lequel illustrent
Fig. 1 une vue partielle d'un brin du bracelet,
Fig. 2 une section d'un élément supérieur selon la ligne Il - Il de la fig. 3,
Fig. 3 une vue de cet élément de dessus,
Fig. 4 une maille de liaison entre les éléments,
Fig. 5 la plaque du fond d'un élément, et
Fig. 6 une vue latérale de deux éléments de la rangée intérieure du brin.

Selon la fig. 1, le bracelet qui est attaché par ses brins à une montre 1 d'une manière connue (et, par conséquent illustrée seulement d'une façon schématique) est composé de plusieurs rangées A, B, C, etc., dans l'exemple trois rangées, chaque rangée composée des éléments 1, 2. 3, etc. Lesdits éléments 1, 2, 3, etc. sont dans cette forme d'exécution, rectangulaires et disposés de telle manière que leurs bords plus longs se trouvent côte à côte. Cet arrangement diffère de l'art connu dans lequel les éléments d'une rangée, par exemple de la rangée B, se trouvent, dans la direction longitudinale, décalés par rapport aux éléments des rangées adjacentes A et C, afin de permettre les extrémités avants des éléments de ces rangées et les extrémités arrières des éléments de la rangée B d'être reliées par une barre ou un axe transversal rigide autour duquel tous les éléments qui y sont reliés peuvent pivoter, pour assurer la souplesse nécessaire du bracelet ; des barres ou axes identiques sont prévus aussi pour les extrémités arrières des éléments dans les rangées A, C et les extrémités avants des éléments de la rangée B.

Comme on le voit des figs. 2, 3 et 5, chaque élément 1, 2, 3 des rangées longitudinales A, B, C etc. ne se compose que de deux parties, à savoir d'un élément supérieur 4 et d'une plaque du fond 5, ce qui rend ces éléments très simples et faciles à produire. L'élément supérieur 4 qui forme la face visible du bracelet (quand on le porte) comprend un dessus 6, un nombre de piliers 7, ici quatre, qui sont attachés perpendiculairement à la face inférieure du dessus 5, et une butée centrale 8. Les piliers 7 se trouvent, dans cette forme d'exécution, au milieu de chaque bord du dessus 6 et sont d'une hauteur H. Ils peuvent avoir une section généralement carrée, avec un bord arrondi (par des raisons de manufacture) comme illustré, ou bien toute autre section appropriée. La butée centrale 8, qui de préférence a la même section ou une section similaire à celle des piliers 7, est d'une hauteur h qui est réduite, en comparaison avec la hauteur H des piliers. La différence de ces hauteurs correspond de préférence à l'épaisseur d (voir fig. 6) de la plaque du fond 5.

Les piliers 7 sont destinés à recevoir des mailles 9 servant comme organes de liaison entre les éléments 1, 2, 3 etc., tant en sens longitudinal du bracelet, qu'en sens transversal. Ces mailles ont une forme sensiblement annulaire, de préférence ce sont des plaques dans lesquelles est pratiquée une ouverture 10. Cette ouverture 10 est d'une longueur suffisante afin de loger ensemble deux piliers 7 adjacents de deux éléments voisins avec un jeu longitudinal. La largeur de l'ouverture 10 surpasse la largeur des piliers de façon qu'il y ait aussi un jeu latéral par rapport à l'élément respectif, ce qui permet un décalage latéral limité parmi lesdits éléments voisins.

Afin d'éviter que les mailles 9 sortent des piliers 7, la plaque du fond 5 est munie des encoches 11 qui ont de telles dimensions et sont disposées de telle manière le long de ses bords que la plaque du fond 5 peut s'emboîter dans les extrémités libres 12 des piliers 7 auxquelles elle est reliée, notamment par soudure.

Le jeu longitudinal entre chaque maille 9 et les deux piliers-7 entourés par elle assure au bracelet la souplesse nécessaire dans le sens longitudinal. Cette souplesse est, en outre, assistée par le fait que les plaques du fond 5 ont des dimensions, au moins dans le sens longitudinal du bracelet, un peu inférieures à celles des dessus 6 des éléments supérieurs 4. Le jeu latéral augmente la souplesse générale du bracelet. Toutefois, ces deux jeux ne suffisent pas encore. La souplesse dépend aussi du fait que les mailles peuvent prendre une position inclinée envers au moins un des éléments adjacents, comme on peut le voir à la figure 6, et il est par conséquent essentiel que la butée 8 a une certaine hauteur afin de maintenir le dessus 6 et la plaque du fond 5 suffisamment séparés l'un de l'autre. La butée 8 sert donc comme élément de distance.

Comme déjà mentionné et comme illustré dans la fig. 1, les mailles 9 servent non seulement à lier les éléments constitués d'une rangée longitudinale A, B, C, mais aussi à lier les éléments voisins de deux rangées adjacentes, et de cette façon on obtient aussi des rangées transversales. Pour les deux rangées extérieures du brin, dans l'exemple les rangées A et C, on pourrait prévoir seulement trois piliers 7 et trois encoches 9 dans les plaques du fond 5 de chaque élément, car il n'y a pas des mailles 9 le long des bords du bracelet. Toutefois, par des raisons de simplicité de manufacture, il est avantageux de ne produire qu'une sorte d'éléments 4, donc à quatre piliers et encoches, comme illustré.

Les éléments peuvent avoir une forme quelconque, outre la forme rectangulaire ou carrée déjà mentionnée, la forme adoptée dépendant du point de vue esthétique. On pourrait donc prévoir des éléments ronds, elliptiques, losanges, trapézoïdaux ou généralement polygonaux, ou des éléments carrés pourraient être prévus mais placés à 45 degrés de la position illustrée dans le dessin pour les éléments rectangulaires ; les piliers doivent alors être disposés aux coins du carré. On pourrait même prévoir, si le prix du bracelet ne joue pas un rôle, des formes et grandeurs tout à fait irrégulières. Un tel bracelet ressemblerait à un bracelet de cuir, notamment de cuir de crocodile. Toutefois, les éléments 4 rectangulaires ou carrés dans leur position illustrée ont l'avantage qu'ils cachent les organes de liaison ou mailles 9 de la meilleure manière, même s'ils n'ont pas la même épaisseur.

## Revendications

1. Bracelet pour horlogerie ou bijouterie, comportant plusieurs rangées (A, B, C) longitudinales parallèles, chaque rangée étant composée d'éléments (1, 2, 3) qui, en sens longitudinal du bracelet, sont reliés entre eux d'une manière flexible par des mailles (9), les éléments de deux rangées voisines étant reliés entre eux en sens transversal par d'autres mailles (10), chaque élément étant constitué d'un élément supérieur (4) formé par un dessus (6) équipé de piliers (7) ainsi que d'une plaque de fond (5) reliée aux extrémités libres (12) des piliers (7), caractérisé en ce que le dessus (6) est équipé en outre d'une butée (8) contre laquelle s'appuye la plaque de fond (5), et que chaque maille (9) a une forme sensiblement annulaire de dimensions (B, L) suffisamment grandes pour y loger deux piliers (7) adjacents de deux éléments supérieurs (4) voisins avec du jeu dans les directions longitudinale, transversale et verticale du bracelet, le jeu vertical étant assuré par la hauteur (h) de la butée (8) qui maintient le dessus (6) de l'élément supérieur (4) et la plaque du fond (5) à une distance appropriée.

2. Bracelet selon la revendication 1, caractérisé en ce que les piliers (7) ont une hauteur (H) qui dépasse la hauteur (h) de la butée (8) d'une distance qui est égale à l'épaisseur de la plaque du fond (5), celle-ci étant munie d'encoches (11) pour s'emboîter dans les extrémités libres (12) des piliers (7).

3. Bracelet selon la revendication 1, caractérisé en ce que la plaque du fond (5) a des dimensions inférieures à celles du dessus (6) au moins dans le sens longitudinal du bracelet.

4. Bracelet selon la revendication 1, caractérisé en ce que les éléments (1, 2, 3, ...) sont d'une forme qui a au moins deux bords parallèles.

5. Bracelet selon la revendication 4, caractérisé en ce que les éléments supérieurs (4) sont rectangulaires ou carrés et que les piliers (7) sont disposés au milieu de chaque bord du dessus (6) de chaque élément supérieur (4).

6. Bracelet selon la revendication 4 ou 5, caractérisé en ce que tous les éléments supérieurs (4) sont équipés de quatre piliers (7).

7. Bracelet selon la revendication 1, caractérisé en ce que les mailles (9) entre les éléments (1. 2. 3,...) de la même rangée et celles entre les éléments des rangées voisines sont identiques.

## Claims

1. Bracelet for the jewellery and watch making industry, comprising several parallel longitudinal rows (A, B, C, ...), each row being composed of elements (1, 2, 3...) which, in longitudinal direction of the bracelet, are connected to each other in a flexible manner by meshes (9), the elements of two adjacent rows being connected to each other by other meshes (10) in a transversal direction, each element being composed of an upper element (4) formed by an upper plate (6) with pillars (7) and of a bottom plate (5) that is connected to the free ends (12) of the pillars (7), characterized in that the upper plate (6) furthermore is equipped with an abutment (8), the bottom plate (5) abutting against said abutment (8), and that each mesh (9) has a generally annular shape of dimensions (B, L) that are sufficiently large for housing two adjacent pillars (7) of two neighboring upper elements (4) with play in the longitudinal, transverse and vertical direction of the bracelet, the vertical play being assured by the height of the abutment that keeps the upper plate (6) or the upper element (4) and the bottom plate (5) at an appropriate distance from each other.

2. Bracelet according to Claim 1, characterized in that the pillars (7) are of a height (H) that is larger than the height (h) of the abutment (8) by a distance that equals the thickness of the bottom plate (5), the latter one being provided with cutouts (11) for being lodged in the free ends (12) of the pillars (7).

3. Bracelet according to Claim 1, characterized in that the bottom plate (5) has dimensions that are smaller, at least in the longitudinal sense of the bracelet, than the ones of the upper plate.

4. Bracelet according to Claim 1, characterized in that the elements (1,2,3,...) are of a shape that has at least two parallel edges.

5. Bracelet according to Claim 4, characterized in that the upper elements (4) are rectangular or square and that the pillars (7) are arranged at the middle of each edge of the upper plate (6) of each upper element (4).

6. Bracelet according to Claim 4 or 5, characterized in that all upper elements (4) are equipped with four pillars (7).

7. Bracelet according to Claim 1, characterized in that the meshes between the elements (1, 2, 3, ...) or the same row and those between the elements of neighboring rows are identical.

## Patentansprüche

1. Armband für die Uhren- oder Schmuckindustrie, mit mehreren parallelen Längsreihen (A, B, C, ...), wobei jede Reihe aus Elementen (1, 2, 3...) zusammengesetzt ist, die in Längsrichtung des Armbandes auf flexible Art mit Kettengliedern (9) unter sich verbunden sind, die Elemente zweier benachbarter Reihen (A, B ; B, C) unter sich durch andere Kettenglieder (10) verbunden sind und jedes Element aus einem oberen, aus einem Oberteil (6) mit Pfeilern (7) gebildeten Element (4) sowie aus einer mit den freien Enden (12) der Pfeiler (7) verbundenen Grundplatte (5) besteht, dadurch gekennzeichnet, dass der Oberteil (6) im weiteren mit einem Auflager (8) versehen ist, gegen das sich die Grundplatte (5) anlegt, un dass jedes Kettenglied (9) im wesentlichen ringförmig ist und Abmessungen (B, L) aufweist, die genügend gross sind, um zwei nebeneinanderliegende Pfeiler (7) zweier benachbarter oberer Elemente (4) mit Spiel in Längs-, Quer- und in Vertikalrichtung des Armbandes aufzunehmen und wobei das Vertikalspiel durch die Höhe (h) des Auflagers (8) gewährleistet ist, weicher das Oberteil (6) des oberen Elementes (4) und die Bodenplatte (5) in einem geeigneten Abstand voneinander hält.

2. Armband nach Anspruch 1, dadurch gekennzeichnet, dass die Pfeiler (7) eine Höhe (H) aufweisen, die diejenige (h) des Auflagers (8) um einem Abstand überschreitet, der gleich der Dicke der Grundplatte (5) ist, wobei diese mit Kerben (11) versehen ist, welche sich in die freien Enden (12) der Pfeiler (7) einfügen.

3. Armband nach Anspruch_{'}1, dadurch gekennzeichnet, dass die Grundplatte (5) Abmessungen aufweist, welche wenigstens in Längsrichtung des Armbandes kleiner als diejenigen des Oberteils (6) sind.

4. Armband nach Anspruch 1, dadurch gekennzeichnet, dass die Elemente von einer Form sind, welche mindestens zwei zueinander parallele Ränder aufweist.

5. Armband nach Anspruch 4, dadurch gekennzeichnet, dass die oberen Elemente (4) rechteckig oder quadratisch sind und dass die Pfeiler (7) in der Mitte jedes Randes des Oberteils (6) jedes oberen Elementes (4) angeordnet sind.

6. Armband nach Anspruch 4 oder 5, dadurch gekennzeichnet, dass alle oberen Elemente (4) mit vier Pfeilern (7) versehen sind.

7. Armband nach Anspruch 1, dadurch gekennzeichnet, dass die Kettenglieder (9) zwischen den Elementen (1, 2, 3, ...) derselben Reihe und diejenigen zwischen den Elementen benachbarter Reihen miteinander identisch sind.
